# EUROPÄISCHE PATENTSCHRIFT

(11) **EP 2 784 386 B1**
(45) Veröffentlichungstag und Bekanntmachung des Hinweises auf die Patenterteilung: **10.10.2018**
(21) Anmeldenummer: 14020019.7
(22) Anmeldetag: 26.02.2014
(51) Int. Cl.: F22B 37/24, F22B 37/20, B65D 90/12

(54) **Anordnung zur Lastmessung oder Lasteinstellung**
Assembly for load measurement or adjusting the load
Dispositif de mesure de charge ou de réglage de charge

(30) Priorität: 28.03.2013 DE 102013005569
(43) Veröffentlichungstag der Anmeldung: 01.10.2014
(73) Patentinhaber: Steinmüller Babcock Environment GmbH, 51643 Gummersbach (DE)
(72) Erfinder: Breidbach, Ralf, 51789 Lindlar (DE); Miunske, Frank, 51702 Bergneustadt (DE); Schröder, Harald, 51674 Wiehl (DE)
(74) Vertreter: Carstens, Dirk Wilhelm

(56) Entgegenhaltungen:
- WO-A1-93/05338
- WO-A2-2007/135238
- DE-A1- 10 104 661
- GB-A- 1 283 259
- NL-A- 242 507

## Beschreibung

Die Erfindung betrifft eine Anordnung zur Lastmessung oder Lasteinstellung bei einem über mindestens einen Anker an einem Gerüstbalken eines Kesselgerüsts aufgehängten Kesselbauteil, wobei der zumindest an seinem freien Ende mit einem Gewinde versehene Anker eine auf dem Gerüstbalken aufliegende Ankerplatte durchdringt und auf den Anker eine sich direkt oder indirekt auf der Ankerplatte abstützende Ankermutter aufgeschraubt ist.

Bei der aus der DE 29 19 210 C3 bekannten Kesselaufhängung sind die Anker über Federaufhängungen an einem Gerüstbalken des Kesselgerüst aufgehängt, wobei jeweils die Unterplatte der Federaufhängungen als Ankerplatte auf dem Gerüstbalken aufliegt und die in der Figur nicht dargestellte Ankermutter auf der Oberplatte der Federaufhängung aufsitzt.

Es sind auch Kesselaufhängen bekannt, bei dem eine vom Anker durchsetzte Doppelrollscheibe auf der Ankerplatte aufliegt und auf der Doppelrollscheibe eine von dem Anker durchsetzte Lastverteilerplatte aufliegt, auf der die Ankermutter aufsitzt.

Bei diesen Aufhängungen ist es erwünscht dass alle Anker die gemäß Auslegungsberechnung vorgegebene Last bekommen. Die beim Bau des Kessels eingestellten Ankerlasten können sich während des Betriebs des Kessels ändern, z.B. durch Kesselverschmutzung oder nachträglich vorgenommene bauliche Maßnahmen wie neue Auskleidungen, so dass eine Neueinstellung der Ankerlasten erforderlich wird.

Aus der WO 93/05338 ist eine Lastanordnung gemäß dem Oberbegriff des Anspruchs 1 bekannt.

Es ist die Aufgabe der Erfindung eine Anordnung zur einfachen Lastmessung oder Lasteinstellung zu schaffen.

Diese Aufgabe wir durch eine Anordnung zur Lastmessung oder Lasteinstellung gemäß Anspruch 1 gelöst.

Durch die zwischen Laterne und der Hebeeinrichtung vorgesehene Druckmessdose kann bei der erfindungsgemäßen Anordnung zur Lastmessung und -einstellung direkt die real vorhandene Ankerlast gemessen und mit einem vorbestimmten Sollwert verglichen werden. Dies kann zum Beispiel auch im laufenden Betrieb geschehen.

Zudem benötigt die erfindungsgemäße Anordnung relativ wenig Platz oberhalb der Kesseldecke und weist ein geringes Gewicht für eine temporäre Montage auf. Störende Nebeneffekte, wie Anker-Torsion und Kesselgerüst-Verformungen unter Einfluss der Lasteinstellung können mittels der Anordnung ausgeglichen werden.

In einem Beispiel liegt eine vom Anker durchsetzte Doppelrollscheibe auf der Ankerplatte auf und eine von dem Anker durchsetzte Lastverteilerplatte, auf der die Ankermutter aufsitzt, liegt auf der Doppelrollscheibe auf. Dies dient dazu,

Biegemomente am Anker zu vermeiden, insbesondere am Anfang des Ankergewindes. Die Doppelrollscheibe wird bevorzugt bei größeren Dehnwegen des Kessels und somit größeren Schiefstellungen des Ankers verwendet.

Bei einer Federaufhängung ist die Ankerplatte die Unterplatte einer Federaufhängung und die Ankermutter sitzt auf der Oberplatte der Federaufhängung auf. Die Federaufhängung kann als Federpaket aus gleichsinnig angeordneten Tellerfedern oder als Federsäule mit gegensinnig angeordneten Tellerfedern ausgebildet sein.

Die Einrichtung zum torsionsfreien Anheben besteht bevorzugterweise aus einer Dehnmutter mit einer inneren Hülse mit einem dem Ankergewinde entsprechenden Innengewinde, mit einer äußeren Hülse und einer Unterlegscheibe und einem elektrisch oder mit einem Druckmittel betreibaren und an der äußeren Hülse angreifenden Drehmomentschrauber. Hierdurch kann der Anker vorteilhafterweise torsions- und seitenlastfrei auf eine besonders platzsparende Art und Weise angehoben werden.

Die Erfindung betrifft auch ein Verfahren zur Lastmessung oder Lasteinstellung unter Verwendung der Anordnung zur Lastmessung oder Lasteinstellung, wobei das Verfahren die folgenden Schritte aufweist:
Anheben des Ankers durch Drehen der Dehnmutter mittels eines Drehmomentschraubers bis zur Entlastung der Ankermutter, wodurch die Druckmessdose belastet wird,
Lösen der Ankermutter, um Belastungen der Ankermutter während der Ankerlasteinstellung zu verhindern,
Ermitteln der Ankerlast über den durch die Druckmessdose erlangten Messwert,
Vergleichen der ermittelten Ankerlast mit dem der Auslegung entsprechenden Sollwert,
Anziehen oder Lösen der Dehnmutter mittels des Drehmomentschraubers, um die Ankerlast auf den Sollwert zu bringen, und
Anziehen der Ankermutter.

Die Erfindung betrifft weiterhin ein Verfahren zur Lasteinstellung bei mehreren Ankern mittels einer Vielzahl der oben beschriebenen Anordnungen vor, wobei jeweils eine Anordnung einem Anker zugeordnet ist. Hierbei werden die Messwerte der Vielzahl von Anordnungen in vorgegebenen Zeitabständen abgefragt und zur Erkennung von Laständerungen angezeigt. Vorteilhafterweise können somit alle Lasten der an Druckmessdosen hängenden Anker betrachtet werden. Es können weiterhin während einer Lasteinstellung eines einzelnen Ankers die Lastveränderungen der benachbarten Anker direkt mit betrachtet werden. Ein Abgleich der vorhandenen, tatsächlichen Kessellasten aller Anker mit den Sollwerten bzw. mit einer Sollkurve ist somit möglich ohne einzelne Messanordnungsbestandtteile von einem zum anderen Anker umsetzten zu müssen.

Weitere vorteilhafte Ausführungsformen der Erfindung sind in Unteransprüchen definiert.

Die Erfindung soll nun anhand der beigefügten Figuren erläutert werden:
Fig.1 zeigt eine Ausführungsform der erfindungsgemäßen Anordnung für einen Anker, der seine Last über eine Federaufhängung auf den Gerüstbalken überträgt,
Fig.2 zeigt ein Beispiel für die in der Ausführungsform der Figur 1 verwendete Dehnmutter.
Fig.3 zeigt die Ausführungsform der erfindungsgemäßen Anordnung gemäß Fig.1 für einen Anker, der seine Last über eine Doppelrollscheibe auf den Gerüstbalken überträgt, und
Fig.4 zeigt den gleichzeitigen Einsatz mehrerer Anordnungen zur Lasteinstellung an einer Vielzahl von Ankern.

In der Fig. 1. ist ein sich horizontal erstreckender Gerüstbalken 1 eines Kesselgerüsts dargestellt, der aus zwei auf Abstand angeordneten Teilbalken 1a und 1b besteht. Auf den Teilbalken liegt die Unterplatte 2a einer Tellerfedersäule 2 auf. In der Tellerfedersäule 2 wird eine Vielzahl von Tellerfedern 2b zwischen Unterplatte 2a und einer Oberplatte 2c mittel einer Vielzahl von Käfigschrauben 2d mit Muttern 2e gehalten.

Ein an seinem unteren Ende mit einem nicht gezeigten Kesselbauteil verbundener Anker 3 durchsetzt den Raum zwischen den beiden Teilbalken 1a, 1b und die Tellerfedersäule 2 und wird auf der Oberplatte 2c mittels einer gffs. auf einer Unterlegscheibe aufsitzenden Ankermutter 4 gehalten, die in diesem Bereich mit einem Ankergewinde 3a eingreift. Der Ankermutter 4 kann noch eine Kontermutter zugeordnet werden.

Auf den Enden der Käfigschrauben 2d liegt die Fußplatte 5a einer Laterne 5 einer Ausführungsform der Lasteinstellungsanordnung, LEA, auf. Eine Kopfplatte 5b der Laterne 5 wird durch mindestens ein Wandelement 5c auf der Fußplatte abgestützt. Bei der gezeigten Ausführungsform wird ein einzelnes Wandelement verwendet. Gemäß anderer Ausführungsformen können aber auch zwei oder mehr Wandelemente zum Abstützen der Kopfplatte vorgesehen werden. Die Bauteile 5a, 5b und 5c sind miteinander verschweißt. In der Fußplatte 5a ist eine Öffnung 6 und in der Kopfplatte 5b ist eine Öffnung 7 für den Durchtritt des Ankers 3 durch die Laterne 5 vorgesehen. Bei der gezeigten Ausführungsform umgreift Wandelement 5c den Anker 3 nicht vollständig, sondern vorzugsweise teilkreisartig oder hufeisenförmig, damit ein Werkzeug zum Drehen der Ankermutter 4 in den Raum zwischen Fußplatte und Kopfplatte eingeführt werden kann (Durch mindestens eine sich seitlich ausbildende Öffnung S zwischen den Bauelementen 5a, 5b und 5c entsteht der Eindruck einer Laterne, d.h. einer Lampe mit Lichtaustritt und mit Regen- und Windschutz).

Auf der Kopfplatte 5a der Laterne 5 liegt eine den Anker 4 umgreifende, ringartig ausgebildete Druckmessdose 8, die über eine Messleitung 9 mit einer Datenverarbeitungseinheit 10 verbunden ist. Solche Dosen werden z. B. von der Firma Sisgeo / IT vertrieben.

Auf der Druckmessdose liegt eine Lastverteilerplatte 11 mit Öffnung 11a, durch die das mit dem Gewinde 3a versehenen freie Ende des Ankers 3 greift.

Auf das freie Ende des Ankers ist eine Dehnmutter 12 aufgeschraubt, die sich auf der Lastverteilerplatte abstützt. Bei Drehung der Dehnmutter 12 wird auf den Anker 4 eine torsionsfreie Axialzugkraft ausgeübt.

Ein Beispiel für eine Dehnmutter ist in Fig. 2 als Explosionsansicht gezeigt. Die Dehnmutter besteht aus einer inneren Hülse 13 mit einem dem Ankergewinde entsprechenden Innengewinde 13a, einer äußeren Hülse 14 und einer Unterlegscheibe 15. Die innere und äußere Hülse 13, 14 sind über ein Außengewinde 13b der inneren Hülse und einem Innengewinde 14b der äußeren Hülse verbunden. Die innere Hülse 13 hat ein weiteres innenseitiges Gewinde 13a passend zum Ankergewinde 3a, wobei ggf. ein Gewindeadapter verwendet werden kann, wenn zum Beispiel das Ankergewinde 3a kleiner ist als das Gewinde 13a. Innere Hülse 13 und Unterlegscheibe 15 sind im montieren Zustand über eine Verzahnung 15b und 13c miteinander verbunden, so dass sich die innere Hülse 13 nur axial in Richtung der Achse des Ankers bewegen kann. Ein entsprechend ausgebildeter Drehmomentschrauber (nicht dargestellt) kann auf die Dehnmutter aufgesetzt werden, um über die Verzahnung 14a (mit Grobstruktur) ein Drehmoment auf die äußere Hülse zu übertragen. Die Unterlegscheibe 15 weist eine äußere Verzahnung 15a (mit Feinstruktur) auf, die bei aufgesetztem Drehmomentschrauber in eine entsprechende Verzahnung des Schraubers greift, um eine Rotation der Unterlegscheibe 15 und damit der inneren Hülse 14 zu blockieren. Wenn die äußere Hülse 14 mittels des Drehmomentschraubers gedreht wird, bewegt sich die innere Hülse 13 nach oben und hebt den Anker 3 torsions- und seitenlastfrei an. Der Drehmomentschrauber wird bevorzugterweise mit einem Druckmittel betrieben und ist hierfür mit einem Hydraulikaggregat verbunden. Die beschriebene Dehnmutter kann zum Beispiel von der Firma HYTORC bezogen werden. Andere Dehnmuttern, wie sie zum Beispiel in der US Patentschrift 7,246,542 beschrieben sind, können ebenso in der Einrichtung zum torsionsfreien Anheben des Ankers verwendet werden.

Bei der Ausführungsform gemäß Fig.3 ist eine auf dem Gerüstbalken 1 aufliegende gesonderte Ankerplatte 16 vorgesehen, auf der eine Doppelrollscheibe 17 und auf dieser eine Lastverteilplatte 18 aufliegen. Der Anker durchgreift diese drei Bauteile. Auf der Lastverteilplatte 18 liegt die den Anker haltende Ankermutter 4 auf.

Die Lasteinstellanordnung LEA entspricht der in der Fig. 1 gezeigten und es sind dieselben Bezugszeichen wie in Fig.1 verwendet. Die Ankermutter 4 befindet sich bei auf der Lastverteilplatte 18 aufgesetzter Laterne 5 im Innenraum der Laterne. Die Dehnmutter 12 ist auf das Ankergewinde 3a aufgeschraubt und stützt sich auf der Lastverteilerplatte ab.

Falls bei einem Kessel die Länge des Ankers 3 oberhalb der Ankermutter 4 nicht ausreicht, um die Dehnmutter aufzunehmen, kann ein mit einem entsprechenden Gewinde versehener Gewindeadapter zur Ankerverlängerung auf das freie Ende des Ankers 3 aufgeschraubt werden.

Für beide Ausführungsbeispiele der Fig. 1 und 3 gilt, dass bei Lasteinstellung zunächst die Laterne 5, die Druckmessdose 8 und die Lastverteilerplatte 11 aufgesetzt werden und danach die Dehnmutter 12 auf den Anker 3 aufgeschraubt wird. Dann wird durch Drehung der Dehnmutter 12 mittels des Drehmomentschraubers der Anker 3 soweit torsionsfrei angehoben, dass die Ankermutter 4 entlastet wird und damit die Druckmessdose 8 belastet wird. Der Hubweg beträgt z.B. 0,1 mm; die Ankervorspannung wird nicht verändert. Danach wird die Ankermutter 4 soweit gelöst, z.B. um ca. 10mm), dass sie bei der gesamten Ankerlasteinstellung nicht belastet wird. Der Messwert der Druckmessdose wird über die Messleitung 9 der Datenverarbeitungseinrichtung 10 zugeführt, dort gespeichert und aus dem Messwert die wirkende Kraft ermittelt, die angezeigt wird. Die ermittelte Kraft wird mit dem der Auslegung entsprechenden Sollwert verglichen. Durch Anziehen oder Lösen der Dehnmutter 12 mittels des Drehmomentschraubers wird die Ankerlast auf den Sollwert gebracht. Danach wird die Ankermutter 4 angezogen. Schließlich wird die Dehnmutter abgeschraubt und die Lastverteilerplatte, die Druckmessdose und die Laterne können entfernt werden.

Fig.4 zeigt den gleichzeitigen Einsatz mehrerer Anordnungen LEA zur Lasteinstellung an fünf Ankern 3, die ein Kesselbauteil, z. B. einen Abschnitt einer Kesselwand tragen. Da mehrere Anker an einem Kesselbauteil (Kesselwand KW) angreifen und damit über die Kesselwand in Verbindung stehen, ist eine gegenseitige Beeinflussung möglich.

Die LEAs an den Lastpunkten A, B, C, D und E weisen jeweils Druckmessdosen 8-1 bis 8-5 mit den zugeordneten Laternen 5 und Dehnmuttern 12 auf. Die Druckmessdosen werden über Kabel K-1 bis K5 an eine zentrale Datenerfassung 19 angeschlossen, die alle Messwerte der Druckmessdosen zusammenführt, diese speichert, aus diesen die wirkende Kräfte ermittelt und diese Werte über eine Bluetooth-Verbindung 20 an einen Rechner mit einem Display 21 übermittelt. Mittels des Rechners werden alle Messwerte aller Druckmessdosen 8-1 bis 8-5 in Zeitschritten vorgegebener Länge abgefragt, angezeigt und ggfs. dort gespeichert. Durch die fortlaufenden Messungen aller Ankerlasten kann bei einer Veränderung der Last an einem der Anker 3, z. B. am Anker 3-2, eine Beeinflussung der Lasten an den benachbarten Anker 3-1, 3-3 und ggf. auch bei 3-4 und 3-5 erkannt werden. Auf Grund der erkannten Beeinflussungen kann eine Nachjustierung der Lasteinstellungen an einzelnen Ankern durch Umsetzten eines schematisch dargestellten, druckbetrieben Drehmomentschraubers 22 zu einzelnen der Anker erfolgen. Der Drehmomentschrauber 22 ist mit einem Hydraulik-Aggregat 23 verbunden.

Auf dem Display 22 ist der der Auslegung entsprechende Sollverlauf der Ankerlasten als gestrichelte Kurve "Soll" 24 dargestellt. Weiterhin sind die aus der Druckmessung abgeleiteten tatsächlichen Ankerlasten bei Lastpunkten A, B, C, D und E ("Ist") dargestellt. Durch Anziehen oder Lösen der einzelnen Dehnmuttern 4 werden die Ankerlasten auf die Sollwerte gebracht. Danach werden die Ankermuttern angezogen. Schließlich werden die Dehnmuttern 12 abgeschraubt und die Lastverteilerplatten, die Druckmessdosen 8 und die Laternen 5 können entfernt werden.

Das Verfahren zur Lasteinstellung unter Verwendung von mehreren LEAs kann wie folgt in Teilschritte gegliedert werden:
1) Berechnung der im angenommenen (ausgelegten) Sollzustand zu erwartenden Durchbiegungen und Elastizitäten. Dies erfolgt durch detaillierte Modellierung von Kesselgerüst, Ankern 3 und Lastverteilern mittels eines Finite-Elemente-Rechenprogramms.
2) Messung der real vorhandenen Lasten an den einzelnen Ankern 3. Dies erfolgt mittels Druckmessdose 8 zum Beispiel im laufenden Betrieb.
3) Aktualisierung der theoretisch berechneten Durchbiegungen und Elastizitäten durch Abgleich mit den realen Lasten. Dies erfolgt durch den Fachmann vor Ort im Rahmen der Messung und ergibt die Soll-Kräfte der einzelnen Anker.
4) Einstellen der unter 3) vorgegebenen Soll-Kräfte einer Anker-Gruppe, 3-1 bis 3-5. Dabei ergeben sich aus den Lastveränderungen neue Dehnungen.
5) Iteratives Durchführen der Schritte 3) und 4) bis alle Soll-Kräfte eingehalten werden.

### Bezugszeichenliste:

- 1.: Gerüstbalken
- 1a/1b: Teilbalken
- 2a: Unterplatte
- 2: Tellerfedersäule
- 2b: Tellerfedern
- 2c: Oberplatte
- 2d: Käfigschrauben
- 2e: Muttern
- 3: Anker
- 3a: Ankergewinde
- 4: Ankermutter
- 5a: Fußplatte
- 5: Laterne
- 5b: Kopfplatte
- 5c: Wandelement
- S: seitlich ausgebildete Öffnung der Laterne
- 6: Öffnung (Fußplatte)
- 7: Öffnung (Kopfplatte)
- 8: Druckmessdose
- 9: Messleitung
- 10: Datenverarbeitungseinheit (für einzelne LEA)
- 11: Lastverteilerplatte
- 11a: Öffnung (Lastverteilerplatte)
- 12: Dehnmutter
- 13: innere Hülse
- 13a: Innengewinde (innere Hülse)
- 13b: Außengewinde (innere Hülse)
- 14: äußere Hülse
- 14a: Verzahnung (Grobstruktur)
- 14b: Innengewinde (äußere Hülse)
- 15: Unterlegscheibe
- 15a: Verzahnung (Feinstruktur)
- 16: Ankerplatte
- 17: Doppelrollscheibe
- 18: Lastverteilerplatte
- KW: Kesselwand
- K1-5: Kabel
- 19: zentrale Datenerfassung
- 20: Bluetooth-Verbindung
- 21: Display
- 22: Drehmomentschrauber
- 23: Hydraulik-Aggregat
- 24: Soll-Kurve
- A,B,C,D,E: Lastpunkte
- LEA: Lasteinstellunganordnung

## Patentansprüche

1. Anordnung zur Lastmessung oder Lasteinstellung bei einem über mindestens einen Anker (3) an einem Gerüstbalken eines Kesselgerüsts aufgehängten Kesselbauteil (KW), wobei der zumindest an seinem freien Ende mit einem Gewinde (3a) versehene Anker eine auf dem Gerüstbalken aufliegenden Ankerplatte (2a) durchdringt und auf den Anker eine sich direkt oder indirekt auf der Ankerplatte abstützende Ankermutter (4) aufgeschraubt ist,
mit einer Laterne (5) mit einer Öffnung (6) für den Eintritt des Ankers in die Laterne, **dadurch gekennzeichnet, dass** die Laterne weiterhin eine seitliche Öffnung (S) sowie eine Öffnung (7) für den Austritt des Ankers aus der Laterne hat, und dass die Anordnung eine den Anker umgreifende und sich auf der Laterne abstützende Druckmessdose (8), eine auf der Druckmessdose aufliegende Lastverteilerplatte (11) mit einer Durchtrittsöffnung (11a) für den Anker und eine an dem Anker angreifende und sich auf der Lastverteilerplatte abstützende Einrichtung zum torsionsfreien Anheben des Ankers relativ zur Ankerplatte aufweist.

2. Anordnung nach Anspruch 1,
**dadurch gekennzeichnet,**
**dass** die Laterne aus einer Fußplatte (5a) mit der Öffnung für den Eintritt des Ankers und den Eingriff eines Werkzeugs zur Bewegung der Ankerschraube, einer Kopfplatte (5b) mit einer Öffnung für den Austritt des Ankers und einem oder mehreren die Kopfplatte auf der Fußplatte abstützenden und den Anker nur teilweise umschließenden Wandelementen (5c) besteht.

3. Anordnung nach Anspruch 1 oder 2,
**dadurch gekennzeichnet,**
**dass** die Einrichtung zum torsionsfreien Anheben hydraulisch oder elektrisch betreibbar ist.

4. Anordnung nach einem der Ansprüche 1 - 3,
**dadurch gekennzeichnet,**
**dass** eine vom Anker durchsetzte Doppelrollscheibe (17) auf der Ankerplatte aufliegt und auf der Doppelrollscheibe eine von dem Anker durchsetzte Lastverteilerplatte (18) aufliegt, auf der die Ankermutter aufsitzt.

5. Anordnung nach einem der Ansprüche 1-4,
**dadurch gekennzeichnet,**
**dass** die Ankerplatte die Unterplatte eine Tellerfederaufhängung (2) ist und die Ankermutter auf der Oberplatte (2c) der Tellerfederaufhängung aufsitzt.

6. Anordnung nach Anspruch 5,
**dadurch gekennzeichnet,**
**dass** die Tellerfedern zwischen Unterplatte (2a) und Oberplatte (2c) mittels Käfigschrauben (2e) gehalten sind und die Fußplatte (5a) der Laterne auf den Schraubenköpfen aufliegt.

7. Anordnung nach einem der Ansprüche 1 - 6,
**dadurch gekennzeichnet,**
**dass** die Einrichtung zum torsionsfreien Anheben aus einer Dehnmutter (12) mit einer inneren Hülse (13) mit einem dem Ankergewinde entsprechenden Innengewinde (13a), einer äußeren Hülse (14) und einer Unterlegscheibe (15) und einem elektrisch oder mit einem Druckmittel betreibaren und an der äußeren Hülse angreifenden Drehmomentschrauber besteht.

8. Andordung nach einem der Ansprüche 1 - 7
**dadurch gekennzeichnet,**
**dass** am freien Ende des Ankers ein Gewindeadapter zur Anpassung der Ankerlänge und/oder des Ankergewindes an die Erfordernisse der Einrichtung zum torsionsfreien Anheben des Ankers vorgesehen ist.

9. Verfahren zu Lastmessung oder Lasteinstellung unter Verwendung einer Anordnung zur Lastmessung oder Lasteinstellung gemäß einem der vorherigen Ansprüche 1 bis 8, **dadurch gekennzeichnet dass** das Verfahren die folgenden Schritte aufweist:
Anheben des Ankers durch Drehen der Dehnmutter mittels eines Drehmomentschraubers bis zur Entlastung der Ankermutter, wodurch die Druckmessdose belastet wird,
Lösen der Ankermutter, um Belastungen der Ankermutter während der Ankerlasteinstellung zu verhindern,
Ermitteln der Ankerlast über den durch die Druckmessdose erlangten Messwert,
Vergleichen der ermittelten Ankerlast mit dem der Auslegung entsprechenden Sollwert,
Anziehen oder Lösen der Dehnmutter mittels des Drehmomentschraubers, um die Ankerlast auf den Sollwert zu bringen, und
Anziehen der Ankermutter.

10. Verfahren zur Lastmessung oder Lasteinstellung mit einer Vielzahl von jeweils einem Anker zugeordneten Anordnungen nach einem der Ansprüche 1 - 8, dad
urch gekennzeichnet,
dass die Messwerte der Vielzahl von Anordnungen in vorgegebenen Zeitabständen abgefragt und zur Erkennung von Laständerungen angezeigt werden, und dass bei Abweichungen einer oder mehrer Ankerlasten von einem Sollwert die Last an dem oder den entsprechenden Ankern mittels der entsprechenden Anordnung neu eingestellt wird.

## Claims

1. Assembly for load measurement or load adjustment with respect to a boiler element (KW) which is suspended from a framework beam of a boiler framework via at least one anchor (3), wherein the anchor comprises threads (3a) at least on its free end and passes through an anchor plate (2a) resting on the framework beam, and wherein an anchor nut (4), which directly or indirectly abuts on the anchor plate, is screwed onto the anchor,
having a cage (5) which comprises an opening (6) for the anchor to enter the cage, **characterized in that** the cage further comprises a lateral opening (S) as well as an opening (7) for the anchor to exit from the cage, and **in that** the assembly comprises a load cell (8) encompassing the anchor and abutting on the cage, a load distributor plate (11) abutting on the load cell and having a through hole (11a) for the anchor, and a device for torsion free lifting of the anchor with respect to the anchor plate which attaches to the anchor and abuts on the load distributor plate.

2. Assembly according to claim 1,
**characterized in that**
the cage consists of a base plate (5a) having a hole for inserting the anchor and for engagement of a tool for moving the anchor screw, a top plate (5b) having a hole for the anchor to exit, and one or more wall elements (5c) which support the top plate on the base plate and only partially enclose the anchor.

3. Assembly according to claim 1 or 2,
**characterized in that**
the device for torsion free lifting is hydraulically or electrically operable.

4. Assembly according to claim 1 - 3,
**characterized in that**
a double roller plate (17) penetrated by the anchor abuts on the anchor plate and **in that** a load distributor plate (18) penetrated by the anchor abuts on the double roller plate, wherein the anchor nut abuts thereon.

5. Assembly according to one of claims 1 - 4,
**characterized in that**
the anchor plate is the base plate of a Belleville or plate spring support (2) and the anchor nut abuts on the top plate (2c) of the Belleville spring support.

6. Assembly according to claim 5,
**characterized in that**
the Belleville springs are fixed between the base plate (2a) and the top plate (2c) by means of cage screws (2e), and **in that** the base plate (5a) of the cage abuts on the screw heads.

7. Assembly according to one of claims 1 - 6,
**characterized in that**
the device for torsion free lifting consists of an expansion nut (12) having an inner bushing (13) which has inner threads (13a) corresponding to the anchor threads, an outer bushing (14) and a shim (15), and a torque screwing device engaging at the outer bushing and being electrically operable or operable via pressurized fluid.

8. Assembly according to one of claims 1 - 7,
**characterized in that**
a thread adapter is provided at the free end of the anchor for adapting the length of the anchor and/or the anchor threads to the requirements of the device for torsion free lifting of the anchor.

9. Method for load measurement or load adjustment by using an assembly for load measurement or load adjustment according to one of the previous claims 1 to 8, **characterized in that** the method comprises the following steps:
lifting the anchor by rotating the expansion nut via a torque screwing device until the anchor nut is free of load, thus loading the load cell,
untightening the anchor nut so as to avoid load on the anchor nut during the anchor load adjustment,
determining the anchor load via the measurement determined by the load cell,
comparing the determined anchor load with the target value according to the design,
tightening or untightening the expansion nut via the torque screwing device so as to adjust the anchor load to the target value, and
tightening the anchor nut.

10. Method for load measurement or load adjustment with a plurality of assemblies according to one of claims 1 - 8, which are each associated with an anchor,
**characterized in that**
the measurement values of the plurality of assemblies are retrieved in predetermined time intervals and are displayed for recognizing load variations, and **in that**, in the case of deviations of one or more anchor loads from a target value, the load on the corresponding anchor is newly adjusted via the corresponding assembly.

## Revendications

1. Dispositif de mesure de charge ou de réglage de charge en ce qui concerne un élément de chaudière (KW) qui est suspendu à une poutre de châssis d'un châssis de chaudière par l'intermédiaire d'au moins un ancrage (3), l'ancrage comprenant un filetage (3a) au moins sur son extrémité libre et passant à travers une plaque d'ancrage (2a) reposant sur la poutre de châssis, et dans lequel un écrou d'ancrage (4), qui bute directement ou indirectement sur la plaque d'ancrage, est vissé sur l'ancrage,
comportant une cage (5) qui comprend une ouverture (6) pour que l'ancrage entre dans la cage, **caractérisé en ce que** la cage comprend en outre une ouverture latérale (S) ainsi qu'une ouverture (7) pour que l'ancrage sorte de la cage, et **en ce que** le dispositif comprend une cellule de charge (8) englobant l'ancrage et butant sur la cage, une plaque de distribution de charge (11) butant sur la cellule de charge et comportant un trou traversant (11a) pour l'ancrage, et un dispositif pour un levage de l'ancrage exempt de torsion par rapport à la plaque d'ancrage qui se fixe à l'ancrage et bute sur la plaque de distribution de charge.

2. Dispositif selon la revendication 1,
**caractérisé en ce que**
la cage est constituée d'une plaque de base (5a) comportant un trou pour insérer l'ancrage et pour mettre en prise un outil pour déplacer la vis d'ancrage, une plaque supérieure (5b) comportant un trou pour que l'ancrage sorte, et un ou plusieurs éléments formant parois (5c) qui supportent la plaque supérieure sur la plaque de base et enferment seulement partiellement l'ancrage.

3. Dispositif selon la revendication 1 ou 2,
**caractérisé en ce que**
le dispositif de levage exempt de torsion est actionnable de manière hydraulique ou électrique.

4. Dispositif selon les revendications 1 à 3,
**caractérisé en ce que**
une plaque à double rouleau (17) dans laquelle pénètre l'ancrage bute sur la plaque d'ancrage et **en ce qu'**une plaque de distribution de charge (18) dans laquelle pénètre l'ancrage bute sur la plaque à double rouleau, l'écrou d'ancrage butant dessus.

5. Dispositif selon l'une des revendications 1 à 4,
**caractérisé en ce que**
la plaque d'ancrage est la plaque de base d'un support de ressort Belleville ou à plaque (2) et l'écrou d'ancrage bute sur la plaque supérieure (2c) du support de ressort Belleville.

6. Dispositif selon la revendication 5,
**caractérisé en ce que**
les ressorts Belleville sont fixés entre la plaque de base (2a) et la plaque supérieure (2c) au moyen de vis de cage (2e), et **en ce que** la plaque de base (5a) de la cage bute sur les têtes de vis.

7. Dispositif selon l'une des revendications 1 à 6,
**caractérisé en ce que**
le dispositif de levage exempt de torsion est constitué d'un écrou expansible (12) comportant une douille intérieure (13) qui comporte un filetage intérieur (13a) correspondant au filetage de l'ancrage, une douille extérieure (14) et une cale (15), et un dispositif de vissage à couple en prise avec la douille extérieure et actionnable électriquement ou actionnable par un fluide sous pression.

8. Dispositif selon l'une des revendications 1 à 7,
**caractérisé en ce que**
un adaptateur de filetage est prévu au niveau de l'extrémité libre de l'ancrage pour adapter la longueur de l'ancrage et/ou le filetage de l'ancrage aux exigences du dispositif pour un levage de l'ancrage exempt de torsion.

9. Procédé de mesure de charge ou d'ajustement de charge en utilisant un dispositif de mesure de charge ou d'ajustement de charge selon l'une des revendications précédentes 1 à 8, **caractérisé en ce que** le procédé comprend les étapes suivantes :
lever l'ancrage en faisant tourner l'écrou expansible par l'intermédiaire d'un dispositif de vissage à couple jusqu'à ce que l'écrou d'ancrage soit exempt de charge, chargeant ainsi la cellule de charge,
desserrer l'écrou d'ancrage de manière à éviter une charge sur l'écrou d'ancrage pendant l'ajustement de la charge d'ancrage,
déterminer la charge d'ancrage par l'intermédiaire de la mesure déterminée par la cellule de charge,
comparer la charge d'ancrage déterminée à la valeur cible conformément à la conception,
serrer ou desserrer l'écrou expansible par l'intermédiaire du dispositif de vissage à couple de manière à ajuster la charge de l'ancrage à la valeur cible, et
serrer l'écrou d'ancrage.

10. Procédé de mesure de charge ou d'ajustement de charge à l'aide d'une pluralité de dispositifs selon l'une des revendications 1 à 8, dont chacun est associé à un ancrage,
**caractérisé en ce que**
les valeurs de mesure de la pluralité de dispositifs sont récupérées à intervalles de temps prédéterminés et sont affichées pour identifier des variations de charge, et **en ce que**, dans le cas d'écart d'une ou plusieurs charges d'ancrage par rapport à une valeur cible, la charge sur l'ancrage correspondant est de nouveau ajustée par l'intermédiaire du dispositif correspondant.
